# FASCICULE DE BREVET EUROPEEN

(11) **EP 1 333 539 B1**
(45) Date de publication et mention de la délivrance du brevet: **20.06.2012**
(21) Numéro de dépôt: 03001348.6
(22) Date de dépôt: 24.01.2003
(51) Int. Cl.: H01R 13/527

(54) **Partie electrique pour electrovanne**
Elektricher Teil für Magnetventil
Electrical part for a solenoide valve

(30) Priorité: 05.02.2002 CH 1902002
(43) Date de publication de la demande: 06.08.2003
(73) Titulaire: Parker Hannifin Manufacturing Switzerland SA, 1227 Carouge (CH)
(72) Inventeur: Favre, Christophe, F-74140 Veigy-Foncenex (FR)
(74) Mandataire: Bugnion Genève

(56) Documents cités:
- EP-A- 0 117 887
- EP-A- 0 203 751
- EP-A- 0 832 801
- DE-A- 4 118 834

## Description

La présente invention concerne la partie électrique antidéflagrante d'une électrovanne comprenant un boîtier enfermant une bobine, sur lequel se trouve une chambre de raccordement électrique fermée par un couvercle, le boîtier étant destiné à être accouplé avec la partie mécanique d'une électrovanne, la bobine constituant l'actionneur électromagnétique de la vanne.

Du fait de certaines normes, en particulier la norme européenne EN 50018, définissant les caractéristiques que doivent respecter les matériels électriques en atmosphère explosible, les boîtiers et les chambres de raccordement électrique sont réalisées en alliage métallique, par exemple en fonte ferritique. En effet, la norme EN 50018 tolère les explosions internes mais impose aux enveloppes de ces matériels de pouvoir résister à ces explosions internes qu'elles pourraient subir du fait de gaz enfermés dans leurs boîtiers. Ces explosions doivent être contenues par l'enveloppe, c'est-à-dire être sans incidence sur le milieu extérieur explosible.

On connaît des parties électriques, devant satisfaire à d'autres normes interdisant la possibilité d'une explosion interne, dont le boîtier est réalisé en matière plastique armée et rempli de résine lors de leur fabrication. En effet, en supprimant les volumes inoccupés où se trouvent emprisonnés des gaz, on rend impossible une explosion dans le boîtier. Cette solution n'est cependant pas transposable aux chambres de raccordement électrique. En effet, les câbles électriques connectés dans la chambre de raccordement électrique doivent pouvoir être débranchés et le fusible de protection doit pouvoir être changé. Il n'est par conséquent pas possible de remplir la chambre de raccordement électrique d'une résine lors de sa fabrication. Elle doit par conséquent être fermée par un couvercle amovible. Elle renferme par conséquent un volume inoccupé contenant des gaz. Pour cette raison, les chambres de raccordement électrique sont réalisées en métal, comme le reste de la partie électrique, la chambre proprement dite étant venue d'une pièce avec le boîtier, une telle fabrication nécessitant un usinage de reprise en plus de l'injection. En particulier, les tolérances des jeux fonctionnels d'encastrement du couvercle sur la chambre de raccordement assurant une barrière contre la propagation des flammes dues à l'explosion vers le milieu extérieur, qui sont définis par les normes, nécessitent des usinages qui font que le coût de fabrication des parties électriques est élevé.

Le but de l'invention est de réaliser la partie électrique d'une électrovanne palliant ces inconvénients. En particulier, l'invention se propose de réaliser une partie électrique antidéflagrante répondant aux spécifications de la norme européenne EN 50018 pour l'utilisation des matériels électriques en milieu explosible, dont le boîtier et la chambre de raccordement électrique sont réalisés en matière plastique moulée, permettant ainsi une réduction des coûts de fabrication.

Par boîtier, on entend tout moyen contenant la bobine, les conducteurs métalliques alimentant la bobine et, éventuellement, un élément de protection thermique.

La partie électrique selon l'invention est caractérisée par la clause caractérisante de la revendication 1

Selon les modes de réalisation de l'invention, le boîtier de la partie électrique est soit fermé par un couvercle, soit réalisé sous la forme de deux demi-coquilles, soit monobloc.

Le dessin annexé représente, à titre d'exemple, un mode de réalisation de l'invention.
La figure 1 est une vue en plan d'une partie électrique selon l'invention.
La figure 2 en représente une vue partiellement éclatée.
La figure 3 est une vue en coupe longitudinale selon le plan III-III de la figure 1.

La partie électrique représentée à la figure 3 est composée d'un boîtier 1 fermé par un couvercle 2. Ce boîtier renferme une bobine électromagnétique 11, des conducteurs électriques 12 et un élément de protection thermique 13. Ce boîtier est réalisé en matière plastique et le volume inoccupé 16 qu'il définit est rempli d'une résine, de préférence une résine de classe H, lors de la fabrication. Sur ce boîtier est disposée une chambre de raccordement électrique 3 fermée par un couvercle 30 en matière plastique, maintenu en position au moyen d'une vis 8 visée dans un écrou 17 inséré dans le boîtier 1. Cette chambre renferme les extrémités des conducteurs électriques 12 alimentant la bobine 11, ces conducteurs étant reliés à des moyens de connexion de type AMP ou similaires destinés à la connexion de câbles d'alimentation 18 pénétrant dans le boîtier 1 par l'orifice 14. Cette chambre renferme aussi un fusible 19 limitant le courant électrique. Le boîtier 1 présente sur sa face supérieure une paroi 4 se logeant dans une rainure 5 du couvercle 30 et écrasant un joint 6 situé au fond de cette rainure 5. Les jeux fonctionnels permettant au boîtier 1 et au couvercle 30 de s'encastrer l'un dans l'autre sont définis par les normes réglementant l'utilisation des matériels électriques en milieu explosible, notamment la norme européenne EN 50018. Cet encastrement et ces jeux fonctionnels permettent d'empêcher la propagation des flammes d'une explosion dans la chambre de raccordement électrique 3 au milieu extérieur explosible. Le fond du couvercle 30 présente des saillies, telles que la saillie 10 visible à la figure 3, permettant de réduire le volume inoccupé dans la chambre de raccordement électrique. Ainsi, on diminue la quantité de gaz emprisonnés dans la chambre de raccordement électrique 3 et, par conséquent, la violence d'une éventuelle explosion dans la chambre de raccordement électrique. Ce risque étant réduit, il est alors possible, en respectant la norme européenne EN 50018 fixant à 10 cm³ le volume maximal inoccupé dans une enceinte en matière plastique, de réaliser la chambre de raccordement 3 et son couvercle 30 en une telle matière.

Il est bien entendu possible que les saillies se trouvent uniquement ou aussi sur le fond de la chambre de raccordement. Il est préférable que les saillies soient uniquement sur le couvercle afin de ne pas gêner l'accès aux connexions. Ainsi, le volume inoccupé peut être relativement grand avant fermeture et petit avec le couvercle.

Le boîtier 1 peut être fermé, comme représenté sur la figure 1, par un couvercle 2 après remplissage du volume 16 par une résine.

Le boîtier 1 peut être réalisé au moyen de deux demi-coquilles réunies définissant un volume inoccupé qui est rempli par une résine lors de la fabrication. La chambre de raccordement électrique 3 est de préférence, réalisée séparément et insérée dans le boîtier 1, soit dans une ouverture prévue à cet effet dans le boîtier soit entre deux découpes si le boîtier 1 est réalisé au moyen de deux demi-coquilles rapportées et soudées.

Le boîtier 1 peut encore être réalisé par insertion des différents composants dans une matière plastique. En disposant la bobine 11, les conducteurs électriques 12 et l'élément de protection thermique 13 dans un moule d'injection, dans lequel la chambre de raccordement 3 a été préalablement déposée et positionnée puis en injectant la matière plastique, on obtient un boîtier ne présentant pas de volume inoccupé.

Au lieu de la paroi 4, l'insert constituant la chambre de raccordement pourrait présenter une rainure dans laquelle viendrait s'emboîter une paroi du couvercle, le volume de la chambre de raccordement étant entièrement défini par le couvercle en forme de capot, l'insert étant essentiellement plat.

## Revendications

1. Partie électrique antidéflagrante d'une électrovanne comprenant un boîtier (1) enfermant principalement une bobine (11), sur lequel se trouve une chambre de raccordement électrique (3) fermée par un premier couvercle (30), **caractérisée en ce que** le boîtier (1), la chambre de raccordement (3) et le premier couvercle (30) sont en matière plastique et **en ce que** le premier couvercle (30) et/ou le fond de la chambre de raccordement présentent des saillies (10) destinées à diminuer le volume inoccupé de la chambre de raccordement électrique.

2. Partie électrique selon la revendication 1, **caractérisée en ce que** la chambre de raccordement (3) est constituée d'une pièce rapportée au boîtier.

3. Partie électrique selon la revendication 1 ou 2, **caractérisée en ce que** le boîtier (1) est fermé par un second couvercle (2).

4. Partie électrique selon la revendication 1 ou 2, **caractérisée en ce que** le boîtier (1) est réalisé sous la forme de deux demi-coquilles.

5. Partie électrique selon la revendication 1 ou 2, **caractérisée en ce que** le boîtier (1) est monobloc.

6. Procédé de fabrication d'une partie électrique antidéflagrante d'une électrovanne selon la revendication 2, **caractérisé en ce qu'**on confectionne séparément un boîtier (1), une pièce destinée à former avec un premier couvercle une chambre de raccordement électrique (3) et le premier couvercle (30) de la chambre de raccordement, le boîtier (1), la chambre de raccordement (3) et le premier couvercle (30) étant en matière plastique et le premier couvercle (30) et/ou le fond de la chambre de raccordement présentant des saillies (10) destinées à diminuer le volume inoccupé de la chambre de raccordement électrique, on dispose principalement dans le boîtier (1) la bobine (11) et ses conducteurs électriques (12) puis on assemble le boîtier (1) et ladite pièce de la chambre de raccordement de telle façon que la chambre de raccordement électrique se trouve sur le boîtier, puis on remplit le boîtier (1) d'un matériau de remplissage.

7. Procédé de fabrication d'une partie électrique antidéflagrante d'une électrovanne selon la revendication 5, **caractérisé en ce que** l'on dispose et on positionne dans un moule d'injection au moins la bobine (11), les conducteurs électriques (12) et la chambre de raccordement (3) et on injecte une matière plastique obtenant ainsi un boîtier ne présentant pas de volume inoccupé, sur lequel se trouve la chambre de raccordement électrique, la chambre de raccordement électrique étant fermée par un premier couvercle, la chambre de raccordement et le premier couvercle étant en matière plastique et le premier couvercle (30) et/ou le fond de la chambre de raccordement présentant des saillies (10) destinées à diminuer le volume inoccupé de la chambre de raccordement électrique.

## Claims

1. Explosion proof electric portion of a solenoid valve, including a housing (1), mainly enclosing a solenoid (11) and on which is located an electric connecting chamber(3) closed by a first cover (30), **characterised in that** the housing (1), the connecting chamber (3) and the first cover are made of a plastics material, and that the first cover (30) and/or the bottom of the connecting chamber have protrusions (10) for diminishing the unoccupied volume of the electric connecting chamber.

2. Electric portion according to claim 1, **characterised in that** the commixing chamber (3) is composed of a piece attached to the housing.

3. Electric portion according to claim 1 or 2, **characterised in that** the cabinet (1) is closed by a second cover (2)

4. Electric portion according to claim 1 or 2, **characterised in that** the housing (1) is made of two half shells.

5. Electric portion according to claim 1 or 2, **characterised in that** the cabinet (1) is a monoblock.

6. Process for the manufacturing of an explosion proof electric portion of a solenoid valve according to claim 2, **characterised in that** a housing (1), a piece for forming, together with a first cover, an electric chamber connecting chamber (3), and the first cover are manufactured separately, the housing, the connecting chamber (3) and the first cover (30) and/or the the bottom of the connecting chamber being provided with with protrusions (10) destined for diminishing the unoccupied volume of the electric connecting chamber, at least the solenoid (11) and its electric connectors (12) are disposed in the housing, and then the housing (1) and said piece of the connecting chamber are assembles in such a manner that the electric connecting chamber is located on the housing, the cabinet being finally filled with a filler material.

7. Method of manufacturing of an explosion proof portion of a solenoid valve according to claim 5, **characterised in that** at least the solenoid (11), the electric conductors (12) and the connecting chamber (3) are disposed and positioned within an injection mould, and a plastics material is then injected, obtaining in this way a housing free from any unoccupied volume, and on which the electric connecting chamber is located, the electric connecting chamber being closed by a first cover , the connecting chamber and the first cover being made of plastics material and the first cover (30) and/or the bottom of the connecting chamber being provided with protrusions destined for diminishing the unoccupied volume of the electric connecting chamber.

## Patentansprüche

1. Explosionsgeschützter elektrischer Schaltungsteil eines Magnetventils, welches ein Gehäuse (1) aufweist, in dem sich vor allem eine Spule (11) befindet, auf welcher eine Kammer zur elektrischen Verbindung (3) angeordnet ist, und welches durch einen ersten Deckel (30) verschlossen ist, **dadurch gekennzeichnet, dass** das Gehäuse (1), die Verbindungskammer (3) sowie der erste Deckel (30) aus Kunststoff ausgeführt sind, und dass der erste Deckel (30) und/oder der Boden der Verbindungskammer Vorsprünge (10) aufweisen, die dazu bestimmt sind, das nicht ausgefüllte Volumen der elektrischen Verbindungskammer auszufüllen.

2. Elektrischer Schaltungsteil nach Anspruch 1, **dadurch gekennzeichnet, dass** die Verbindungskammer (3) aus einem Stück besteht, welches am Gehäuse angeformt ist.

3. Elektrischer Schaltungsteil nach Anspruch 1 oder 2, **dadurch gekennzeichnet, dass** das Gehäuse (1) durch einen zweiten Deckel (2) verschlossen ist.

4. Elektrischer Schaltungsteil nach Anspruch 1 oder 2, **dadurch gekennzeichnet, dass** das Gehäuse (1) in Form zweier Halbschalen ausgeführt ist.

5. Elektrischer Schaltungsteil nach Anspruch 1 oder 2, **dadurch gekennzeichnet, dass** das Gehäuse (1) aus einem Block besteht.

6. Verfahren zur Herstellung eines explosionsgeschützten elektrischen Schaltungsteils eines Magnetventils nach Anspruch 2, **dadurch gekennzeichnet, dass** ein Gehäuse (1), ein Werkstück zur Bildung zusammen mit einem ersten Deckel eine elektrische Verbindungskammer (3) bildet und der erste Deckel (30) der Verbindungskammer getrennt hergestellt werden, wobei das Gehäuse (1), die Verbindungskammer (3) sowie der erste Deckel (30) aus Kunststoff bestehen und der erste Deckel (30) und/oder der Boden der Verbindungskammer Vorsprünge (10) aufweisen, die dazu bestimmt sind, das unbenutzte Volumen der elektrischen Verbindungskammer zu vermindern; sodann werden hauptsächlich die Spule (11) sowie zugehörige elektrische Leiter (12) im Gehäuse (1) untergebracht, worauf das Gehäuse (1) und das genannte Werkstück der Verbindungskammer derart miteinander vereinigt werden, dass sich die elektrische Verbindungskammer auf dem Gehäuse befindet, und schliesslich wird das Gehäuse (1) mit einem Füllmaterial aufgefüllt.

7. Verfahren zur Herstellung eines explosionsgeschützten elektrischen Schaltungsteils eines Magnetventils gemäss Anspruch 5, **dadurch gekennzeichnet, dass** in eine Spritzgussform mindestens die Spule (11), die zugehörigen elektrischen Leiter (12) sowie die Verbindungskammer (3) eingebracht und positioniert werden, worauf ein Kunststoff eingespritzt wird, wobei ein Gehäuse erhalten wird, welches kein unbenutztes freies Volumen aufweist, auf welchem sich die elektrische Verbindungskammer befindet, wobei die elektrische Verbindungskammer von einem ersten Deckel verschlossen wird sowie der erste Deckel aus Kunststoff besteht, und wobei der erste Deckel (30) und/oder der Boden der Verbindungskammer Vorsprünge (10) aufweisen, die dazu bestimmt sind, das freie Volumen der elektrischen Verbindungskammer zu vermindern.
